# DEMANDE DE BREVET EUROPEEN

(11) **EP 0 349 510 A2**
(43) Date de publication de la demande: **03.01.1990**
(21) Numéro de dépôt: 89870086.9
(22) Date de dépôt: 09.06.1989
(51) Int. Cl.: B05B 3/02

(54) **Pulvérisateur rotatif motorisé avec incorporation d'air comprimé et de vapeur pour la pulvérisation de la graisse sur des granulés sortant de la filière de la presse**

(30) Priorité: 27.06.1988 BE 8800729
(71) Demandeur: SCHRAUWEN TRADING CY. PVBA, B-2190 Essen (BE)
(72) Inventeur: Schrauwen, Dirk, B-2190 Essen (BE); Schrauwen, Luc, B-2190 Essen (BE)

(57) **Abrégé**

Système d'enrobage de graisse sur granulés sortant de la filière de la presse à granuler dans l'industrie d'alimentation animale avec incorporation d'air et de vapeur.Le système pulvérise la graisse sous forme d'un cône invariable du débit de graisse.Le système pulvérise très finement la graisse et la vapeur en augmente la température,ce qui permet l'enrobage homogène et l'absorbtion de la graisse par les granulés, sans salir de façon importante la machine.

## Description

Le principe de pulvérisation est décrit ci-dessous :
( voir aussi croquis N° 1).

La centrifuge(13)tourne par l'intermédiaire d'un moteur à haute vitesse, éventuelement réglable (2000 à 6000 t/min).

Par l'entrée A et l'injecteur(2) le liquide est introduit dans la centrifuge.Par la force centrifuge le liquide est projeté contre la paroi ce qui augmente sa vitesse circulaire.L'extrémité cônique de la centrifuge à pour effet de pulvériser le liquide en fine gouttelettes et de projeter celle-ci avec force.
( la très haute énergie due à l'augmentation de la vitesse circulaire a pour effet de rompre la cohésion du liquide).

Par l'entrée B on introduit de l'air comprimé réglable (ou un autre gaz)autour de l'extérieur de la centifuge et quitte le pulvérisateur à vitesse élevée.L'air emporte les particules liquides dans un cône de pulvérisation.

Eventuellement on peut introduire par l'entrée C un autre gaz, liquide ou poudre comme composant d'appoint dans le cône de pulvérisation.

Par l'entrée D on introduit la vapeur dans le mélange liquide/air à la sortie du cône de pulvérisation.

L'incorporation de la vapeur a pour effet d'augmenter la température de la graisse,ce qui améliore la pulvérisation de la graisse à la sortie la centrifuge,et permet la répartition homogène de la graisse sur les granulés.

### Description sommaire des applications.

### Pulvérisation de graisse sur la filière d'une presse en alimentation animale ( voir croquis 2 ).

Les granulés chauds sont enrobés de graisse ou d'arôme directement à la sortie de la filière. Le cône de pulvérisation µ reste constant (indépendemment de la capacité de production) et couvre la largeur totale de la filière,les variations de capacité de production n'influence d'aucune façon le cône de pulvérisation. La possibilité d'incorporer de la vapeur permet l'augmentation rapide de la température de la graisse, le brouillard de graisse est affiné ce qui améliore la répartition homogène de la graisse autour du granulé et la graisse est plus facilement absorbée par le granulé chaud.

## Revendications

Le principe du pulvérisateur rotatif motorisé a pour but de permettre la pulvérisation de graisses liquides. L'incorporation de la vapeur a pour effet d'affiner le brouillard de graisse,qui se répartit avec homogénéité autour des granulés sortant de la filière d'une presse à granuler.
